# EUROPÄISCHE PATENTANMELDUNG

(11) **EP 1 398 424 A1**
(43) Veröffentlichungstag der Anmeldung: **17.03.2004**
(21) Anmeldenummer: 03019046.6
(22) Anmeldetag: 22.08.2003
(51) Int. Cl.: E04B 1/343

(54) **Aus Transportcontainern zusammengesetzter Arbeitsraum oder -Bereich**

(30) Priorität: 26.08.2002 DE 20213035 U; 05.09.2002 DE 20213674 U; 19.02.2003 DE 20302668 U
(71) Anmelder: Drehtainer GmbH, Spezial Container- und Fahrzeugbau, 19246 Valluhn MegaPark (DE)
(72) Erfinder: Meyer, Helmut, 19246 Valluhn MegaPark (DE)
(74) Vertreter: DIEHL GLAESER HILTL & PARTNER

(57) **Zusammenfassung**

Die Erfindung bezieht sich auf einen aus Transportcontainern zusammengesetzen Arbeitsraum oder -Bereich, der mindestens einen Transportcontainer umfasst, der mit mindestens einem in Längsrichtung und/oder mit mindesten einem weiteren in Querrichtung und/oder mit mindestens einem weiteren nach obenhin ausfahrbaren Einschub derart ausgebildet ist, dass mit einer Mehrzahl derartiger Container mit ausfahrbaren Einschüben eine zusammengesetzte Grundfläche von dem Mehrfachen der Grundfläche eines Transportcontainers erzielt wird. Weiterhin sind Verbindungsmittel vorgesehen, um mehrere derartige Container neben und/oder übereinander zu einem abgeschlossenen Raum vom Mehrfachen eines Containers zusammenzusetzen und/oder einen geschlossenen Bereich vom Mehrfachen der Grundfläche eines Containers wagenburgartig miteinander zu verbinden.

## Beschreibung

Die Erfindung bezieht sich auf einen aus Transportcontainern zusammengesetzer Arbeitsraum oder -Bereich.

Es ist ein Container mit veränderbarem Volumen bekannt (WO 95/31618), der einen schubladenähnlichen Einschub zur Volumenvergrößerung aufweist, wobei eine Außenfläche des Einschubs im eingefahrenen Zustand eine Außenfläche des Containers bildet.

Container werden zum Transport von Gütern verwendet, es gibt jedoch auch Container, die zu anderen Zwecken benutzt werden, beispielsweise als Werkstätten, Prüfstände, transportable Küchen, transportable Operationssäle, Gefechtsstände und dergl.

Würde man derartige Container zusammensetzen, so würde des bedeuten, das die einzelnen zusammengesetzten Container für sich transportiert werden müssten und somit eine erhebliche Transportkapazität in Anspruch nehmen.

Würde man derartige Container ausfahrbar ausgestalten, so wie dies in der Vergangenheit gemacht worden ist, muss man erhebliche Abstriche im Hinblick auf den zur Verfügung gestellten Raum machen, insbesondere geht eine derartige Ausgestaltung immer auf Kosten der Raumhöhe, beispielsweise derart, dass bei einem Container mit seitlich ausfahrbaren Einschüben keine brauchbare Raumhöhe mehr in den ausgefahrenen Einschüben zur Verfügung steht.

Hier setzt die vorliegende Erfindung an und will einerseits ohne Schwierigkeiten transportable Container einsetzen, die andererseits mit Einschüben so ausgestaltet worden sind, dass im ausgefahreren Zustand keine inakzeptablen räumlichen Begrenzungen vorliegen.

Erreicht wird dies bei einem Container dadurch, dass mit einer Mehrzahl derartiger Container über ausfahrbare Einschübe eine zusammengesetzte Grundfläche von dem Mehrfachen der Grundfläche eines Transportcontainers erzielt wird und weiterhin Verbindungsmittel vorgesehen sind, um mehrere derartige Container neben und/oder übereinander zu einem abgeschlossenen Raum vom Mehrfachen eines Containers zusammenzusetzen und/oder einen geschlossenen Bereich vom Mehrfachen der Grundfläche eines Containers wagenburgartig miteinander zu verbinden.

Ein wesentliches Merkmal der vorliegenden Erfindung isr dabei, dass die ausgefahrenen Einschübe durch Abklappen der Dach- und Bodenteile so ausgestaltet sind, das die lichte Höhe hiervon nicht beeinträchtigt wird d.h. in allen Teilen des Arbeitsraums bzw- -bereiches die gleiche Deckenhöhe vorhanden ist.

Im Prinzip wird hier so vorgegangen, das vor dem Auszugvorgang die Seitenteile des Transportcontainers nach oben und die Bodenteile nach unten geklappt werden. Diese ausgeklappten Teile werden über senkrechte Stellwände so miteinander verbunden, dass ingesamt ein Raum entsteht, der eine vielfach größere Grundfläche hat und dennoch über die erforderliche Raumhöhe verfügt. Insbesondere werden derartige Container gemäß der Erfindung als transportable Operationsräume eingesetzt.

Andererseits ist auch an den Einsatz von Wachtürmen gedacht, die dann vorteilhafterweise auf eine der Stirnseiten eines Containers gestellt werden, wobei an der gegenüberliegenden Stirnseite der eine gepanzerte Kanzel nach obenhin ausgefahren werden kann.

Die Erfindung wird nachstehend anhand der Zeichnung beispielsweise erläutert.
- Fig. 1: ist eine Seitenschnittansicht eines ausfahrbaren Containers in ausgefahrenem Zustand.
- Fig. 2: zeigt eine Draufsicht auf einen Container mit einem erweiterbaren Ausschub.
- Fig. 3: ist eine schematisierte Vorderansicht eines Container-Wachturms mit ausgefahrener Kanzel.
- Fig. 4: entspricht der Darstellung nach Fig. 3, jedoch ist gepanzerte Kanzel eingefahren
- Fig. 5: zeigt eine Anordnung einer Mehrzahl von Containern, die zu einem Großraumbüro oder einem Gefechtsstand mit Personalräumen ausgestaltet ist.

Die Fig. 1 zeigt einen Container, der an seiner einen Stirnseite mit einem ausfahrbaren Einschub versehen ist. Schematisch sind Teile eines Operationsraumes gezeigt und ebenfalls schematisch eine Energieversorgung.

Es liegt im Rahmen der vorliegenden Erfindung, den linksseitig gezeigten Teil des Containers senkrecht zur Papierebene mit an den Stirnseiten ein- und ausfahrbaren Ausschüben zu versehen, wie dies Fig. 2 zeigt. Der Container nach Fig. 1 kann sowohl als ballistisch geschützter, wie auch als EMV-geschützter Raum genutzt werden.

Die Fig. 3 und 4 zeigen einen Wachturm, wobei der zugehörige Container in der üblichen Lage transportiert wird, als Wachturm jedoch auf der einen Stirnseite aufruht. Die eigentliche gepanzerte Aussichtplattform ist in Fig. 4 im Inneren gezeigt, in Fig. 3 ist der ausgefahrene Zustand zu erkennen.

Fig. 5 zeigt eine Mehrzahl von zusammengesetzten Containern, die über entsprechende Verbindungsmittel zu einem mehrgeschossigen Arbeitsareal zusammengesetzt sind. Es ist weiterhin eine gemeinsame Dachkonstruktion vorgesehen, die ebenfalls zusammensetzbar und im Inneren von Containern transportiert werden kann.

Fig. 2 lässt den besonderen Vorteil der vorliegenden Erfindung erkennen, nämlich dass die Ausziehbarkeit der Einschübe so ausgestaltet ist, dass auch in den ausgezogenen Bereichen eine lichte Höhe von 2.300 mm vorhanden ist. Die seitlichen Begrenzungen der Einschübe werden über Stellwände realisiert, die ihrerseits neben den erforderlichen Einrichtungen im Inneren des zugehörigen Transportcontainers transportiert werden.

Die einzelnen Container bei der zusammengesetzten Bauweise können über die vorhandenen Verriegelungen durchgeführt werden, so dass hier eine sehr schnelle Montage aber auch Demontage möglich ist.

## Patentansprüche

1. Aus Transportcontainern zusammengesetzer Arbeitsraum oder -Bereich, umfassend mindestens einen Transportcontainer, der mit mindestens einem in Längsrichtung und/oder mit mindesten einem weiteren in Querrichtung und/oder mit mindestens einem weiteren nach obenhin ausfahrbaren Einschub ausgebildet ist derart, dass mit einer Mehrzahl derartiger Container mit ausfahrbaren Einschüben eine zusammengesetzte Grundfläche von dem Mehrfachen der Grundfläche eines Transportcontainers erzielt wird und weiterhin Verbindungsmittel vorgesehen sind, um mehrere derartige Container neben und/oder übereinander zu einem abgeschlossenen Raum vom Mehrfachen eines Containers zusammenzusetzen und/oder einen geschlossenen Bereich vom Mehrfachen der Grundfläche eines Containers wagenburgartig miteinander zu verbinden.
